# EUROPÄISCHE PATENTSCHRIFT

(11) **EP 0 733 149 B1**
(45) Veröffentlichungstag und Bekanntmachung des Hinweises auf die Patenterteilung: **03.11.1999**
(21) Anmeldenummer: 95928992.7
(22) Anmeldetag: 28.08.1995
(51) Int. Cl.: E06B 3/82, E06B 5/16

(54) **STAHLBLECHTÜR**
SHEET-STEEL DOOR
PORTE EN TOLE D'ACIER

(30) Priorität: 01.09.1994 DE 9414135 U
(43) Veröffentlichungstag der Anmeldung: 25.09.1996
(73) Patentinhaber: HÖRMANN KG Freisen, D-66629 Freisen (DE)
(72) Erfinder: HÖRMANN, Thomas J., Dipl.-Ing., 66606 St. Wendel (DE)
(74) Vertreter: Flügel, Otto, Dipl.-Ing.
(86) Internationale Anmeldenummer: DE9501144
(87) Internationale Veröffentlichungsnummer: WO9607004

(56) Entgegenhaltungen:
- AT-A- 356 356
- DE-A- 2 351 708
- US-A- 2 781 875

## Beschreibung

Die Erfindung betrifft eine Stahlblechtür, insbesondere in Feuerschutzausbildung, mit einem die eine Türblattbreitseite bildenden Kasten und einem die andere Türblattbreitseite bildenden Deckel, der an seinen Randbereichen mit parallel zur Breitseitenebene nach außen abragenden Randstreifen der Kastenränder - insbesondere durch Punktschweißen - verbunden ist, wobei ein an die Verbindungszone nach außen anschließender Randabschnitt der Randbereiche des Deckels oder der Randstreifen der Kastenränder zur Bildung des Anschlagbereiches eines Falzes auf den Kasten zu gerichtet abgewinkelt ist und die Verbindungszone übergreift.

Türkonstruktionen dieser Art sind bekannt, und zwar sowohl in Dünnfalz- als auch in Dickfalzausführung. Bei einer Dünnfalztür wird der die an den Rändern des Kastens nach außen abstrebend abgebogenen Randstreifen übergreifende Deckel in diesem Übergriffsbereich punktverschweißt, so daß sich ein entsprechend der Tiefe des Kastens dikkes Türblatt ergibt. Der Deckel weist eine ursprüngliche Ausdehnung auf, die über die Randstreifen des Kastens hinausgeht, und zwar in Form von Randabschnitten, die nach der Punktverschweißung um 180° auf die Randstreifen des Kastens zurückgebogen werden. Dadurch ergibt sich im Falzbereich eine dreilagige Ausbildung geringer Dicke, wobei die umgebogenen Randabschnitte des Deckels die Punktschweißzonen der Verbindung zwischen den Randstreifen des Kastens und den Randbereichen des Deckels übergreifen. Ein solches Vorgehen ist in Figur 2 schematisch wiedergegeben.

Eine Dickfalztür herkömmlicher Ausbildung besteht ebenfalls aus einem Kasten und einem Deckel, wobei der Kasten bei übereinstimmender Dicke mit derjenigen der Dünnfalzausbildung etwa um die Falzdicke weniger tief ausgebildet ist. Der Deckel weist in seinen den Kasten überragenden Randbereichen einen aus der Deckelebene rechtwinklig abgebogenen Steg und daran anschließend einen auf den Kasten zu gerichtet abgewinkelten Anschlagbereich auf, der die Randstreifen des Kastens übergreift und mit seiner frei auslaufenden Kante in den Winkelbereich zwischen dem Kastenkörper und dessen Randstreifen eingreift. Hier findet ein Heftschweißen statt, was wegen der dabei möglichen Schweißspritzer und Abbrand nachteilig ist. Besonders umständlich und daher fertigungstechnisch mühsam ist vor allem die Tatsache, daß bei der vorgeschilderten Dickfalztür der in seinen Randbereichen gefalzte Deckel in die Verschweißposition mit dem Kasten nur durch ein in Längsrichtung der Randbereiche stattfindendes Verschieben überführt werden kann, d.h. bei einer Türhöhe von 2 m ein entsprechend raumaufwendiger und unhandlicher Vorgang. Diese Herstellungsweise ergibt sich schematisch aus Figur 3.

Der Erfindung liegt die Aufgabe zugrunde, eine Dickfalztür aus Kasten und Deckel zur Verfügung zu stellen, die sich wesentlich einfacher handhaben läßt und hinsichtlich der Verbindungsart zwischen Kasten und Deckel weniger Probleme bereitet.

Ausgehend von einer Stahlblechtür mit den eingangs genannten Merkmalen wird diese Aufgabe dadurch gelöst, daß der Randabschnitt eine erste, einen in seiner Breite die Dicke des Falzes bestimmenden Steg bildende Abwinkelung und daran eine zweite, den Anschlagbereich bildende Abwinkelung aufweist, die die Verbindungszone in etwa Stegbreite beabstandet übergreift.

Die erfindungsgemäße Ausbildung der Dickfalz-Stahlblechtür geht von dem Gedanken aus, ein hinsichtlich der Handhabung und insbesondere auch vor Korrisionen schützendes Punktschweißen dadurch zu ermöglichen, daß der Deckel hinsichtlich seines vorgefalzten Randbereiches zunächst nicht völlig in seine endgültig abgewinkelte Ausgestaltung überführt wird, so daß die Verbindungszone zwischen Randstreifen des Kastens und Randbereich des Deckels senkrecht dazu nach Auflegen des Kastens auf den Deckel zugänglich ist, wodurch sich ein Punktschweißgerät entsprechend ansetzen läßt. Erst nach erfolgter Punktschweißung wird die vorbereitet gefalzte Anschlagzone des Deckels weiter auf den Kasten zu gebogen, so daß der Anschlagbereich des Falzes die punktgeschweißte Verbindungszone zwischen Randstreifen des Kastens und Randbereich des Deckels mit Abstand abdeckend übergreift.

Erfindungsgemäß erreicht man, daß die Verbindung zwischen Deckel und Kasten durch Punktschweißen ermöglicht wird und daß man mit einem einfachen Auflegen des Kastens auf den Deckel bzw. umgekehrt auskommt und damit ein lästiges Zusammenschieben von Kasten und vorgeformtem Deckel vermeidet.

Es ist grundsätzlich denkbar, die Falzausbildung mit Steg und Anschlagfläche an dem Kasten bzw. im Anschluß an dessen Randstreifen auszubilden, bevorzugt geschieht dies jedoch im Bereich des Deckels, weil damit auch die freie Kante des Randstreifens des Kastens mitübergriffen wird.

Aus Figur 1 der beiliegenden Zeichnung ist schematisch und nur hinsichtlich eines Randbereiches einer Stahlblechtür die erfindungsgemäße Ausbildung als Beispiel wiedergegeben.

Der insgesamt mit 1 bezeichnete Kasten weist an seinen Rändern parallel zur Türebene nach außen abstrebende Randstreifen 4 auf, die flächig mit Randbereichen 3 des Deckels 2 des Türblattes angreifen, sobald Deckel und Kasten in die Verbindungsposition überführt sind. Diesen Zustand zeigt die linke Abbildung der Figur 1. In diesem Zustand wird zwischen Randstreifen 4 des Kastens 1 und Randbereichen 3 des Deckels 2 eine Punktverschweißung durchgeführt; dies ist durch entsprechend schematisierte Werkzeugwiedergabe in diesem linken Bildteil angezeigt.

Man ersieht aus dem linken Bildteil, daß der Randbereich 3 des Deckels 2 in seinem nach außen über die Verbindungszone anschließenden Randabschnitt 6 zur Bildung eines Dickfalzes vorgefalzt ist, und zwar anschließend an die Verbindungszone mit einem Steg 8 und einem rechtwinklig daran anschließenden Anschlagbereich 9, der in einem wiederum und zwar um mehr als 90° abgewinkelten Versteifungsrand 10 endet, der der Verbindungszone 5 - Punktschweißzone - zugewandt ist. Aus dem linken Bildteil erkennt man, daß der die Dicke des Falzes in etwa bestimmende Steg 8 nur um einen Winkel kleiner 90° vorbereitend gegenüber der Deckelebene angebogen ist, so daß das Punktschweißwerkzeug die Verbindungszone zwischen Deckel und Kasten mühelos erreichen kann. Nach erfolgter Punktschweißung wird dann der Randabschnitt 6 des Randbereiches 3 des Deckels 2 in seine endgültige Lage weitergebogen, derart, daß der Steg 8 rechtwinklig zur Deckelebene abgebogen ist. Es ergibt sich die aus dem rechten Bildbestandteil der Figur 1 ersichtliche Konfiguration der Stahlblechtür, in der trotz einfachster und günstigster Herstellung in Handhabung und Verbindungstechnik ein die Verbindungszone abdeckender Anschlagbereich des Dickfalzes erreicht ist.

## Patentansprüche

1. Stahlblechtür, insbesondere in Feuerschutzausbildung, mit einem die eine Türblattbreitseite bildenden Kasten (1) und einem die andere Türblattbreitseite bildenden Deckel (2), der an seinen Randbereichen (3) mit parallel zur Breitseitenebene nach außen abragenden Randstreifen (4) der Kastenränder - insbesondere durch Punktschweißen - verbunden ist, wobei ein an die Verbindungszone nach außen anschließender Randabschnitt der Randbereiche (3) des Deckels (2) oder der Randstreifen der Kastenränder zur Bildung des Anschlagbereiches eines Falzes (7) auf den Kasten (1) zu gerichtet abgewinkelt ist und die Verbindungszone (5) übergreift,
**dadurch gekennzeichnet,**
daß der Randabschnitt (6) eine erste, einen in seiner Breite die Dicke des Falzes bestimmenden Steg (8) bildende Abwinkelung und daran eine zweite, den Anschlagbereich (9) bildende Abwinkelung aufweist, die die Verbindungszone (5) in etwa Stegbreite beabstandet übergreift.

2. Stahlblechtür nach Anspruch 1,
**dadurch gekennzeichnet,**
daß an die den Anschlagbereich (9) des Falzes (7) bildende Abwinklung eine auf die Verbindungszone (5) zu gerichtete dritte Abwinklung als Versteifungsrand (10) anschließend ausgebildet ist.

3. Stahlblechtür nach Anspruch 2,
**dadurch gekennzeichnet,**
daß zwischen dem Versteifungsrand (10) und dem Anschlagbereich (9) ein Winkel < 90° vorgesehen ist.

## Claims

1. Sheet steel door, particularly constructed as a fire door, with a box (1) forming one broad side of the door and a cover (2) forming the other broad side of the door, said cover (2) being connected at its edge areas (3) - particularly by spot welding - to edge strips (4) of the edges of the box projecting outwards parallel to the plane of the broad side, in which an edge portion of the edge areas (3) of the cover (2) or of the edge strips of the box edges, which is adjacent to the connecting zone on the outside, is bent towards the box (1) in order to form the abutment region of a fold (7) and projects over the connecting zone (5), characterised in that the edge portion (6) has a first bend which forms a web (8) the width of which determines the thickness of the fold, and then a second bend forming the abutment region (9) which projects over the connecting zone (5) at a spacing substantially equal to the width of the web.

2. Sheet steel door according to claim 1,
characterised in that adjoining the bend which forms the abutment region (9) of the fold (7) is a third bend directed towards the connecting zone (5), as a reinforcing edge (10).

3. Sheet steel door according to claim 2,
characterised in that an angle < 90° is provided between the reinforcing edge (10) and the abutment region (9).

## Revendications

1. Porte en tôle d'acier, en particulier dans une configuration coupe-feu dans laquelle :
- un caisson (1) forme un côté large du panneau de porte tandis que l'autre côté est constitué par un couvercle (2)qui, dans ses zones marginales (3) est reliée en particulier par des points de soudure à des bandes marginales (4) en saillie vers l'extérieur sur les bords du caisson,
- une partie faisant suite vers l'extérieur à la zone de liaison et appartenant aux zones marginales (3) du couvercle (2) ou aux bandes marginales des bords du caisson est coudée en direction du caisson pour fournir la zone de butée d'un pli (7) situé par dessus la zone de liaison (5),
caractérisée en ce que
la partie marginale (6) présente une première barrette (8) définissant par sa largeur l'épaisseur du pli, suivie d'une partie coudée formant la zone de butée (9) qui surplombe la zone de liaison (5) à une distance sensiblement égale à la largeur de la barrette

2. Porte en tôle d'acier selon la revendication 1,
caractérisée en ce que
sur la partie coudée formant la zone de butée (9) du pli (7) est formée ensuite une troisième partie coudée dirigée vers la zone de liaison (5) et servant de bord raidisseur (10).

3. Porte en tôle d'acier selon la revendication 2,
caractérisée en ce que
l'angle entre le bord raidisseur (10) et la zone de butée (9) est inférieur à 90°.
